# EUROPÄISCHE PATENTSCHRIFT

(11) **EP 0 548 769 B1**
(45) Veröffentlichungstag und Bekanntmachung des Hinweises auf die Patenterteilung: **01.03.1995**
(21) Anmeldenummer: 92121371.6
(22) Anmeldetag: 16.12.1992
(51) Int. Cl.: B65B 19/34

(54) **Anlage zum verpackungsgerechten Ordnen von als Schüttgut angelieferten länglichen Nahrungsmitteln, wie z.B. Salzstangen**
Installation for arranging elongate foodstuffs supplied in bulk, such as salt sticks, in preparation for packaging
Installation pour la mise en ordre en vue d'un emballage de produits alimentaires longs livrés en vrac, par exemple des bâtonnets salés

(30) Priorität: 20.12.1991 CH 3816/91
(43) Veröffentlichungstag der Anmeldung: 30.06.1993
(73) Patentinhaber: AWEMA AG, CH-8330 Pfäffikon (CH)
(72) Erfinder: Holenstein, Max, CH-8332 Russikon (CH); Schmidli, Peter, CH-8308 Illnau (CH)
(74) Vertreter: Blum, Rudolf Emil Ernst

(56) Entgegenhaltungen:
- EP-A- 0 113 586
- EP-A- 0 127 379
- EP-A- 0 195 428
- US-A- 4 514 959
- US-A- 4 607 478

## Beschreibung

Die Erfindung betrifft eine Anlage zum verpackungsgerechten Ordnen von als Schüttgut angelieferten länglichen Nahrungsmitteln, wie z.B. Salzstangen.

Das Dokument US-A-4 607 478 beschreibt eine solche Anloge.

Mit den bekannten Anlagen werden die als Schüttgut angelieferten Salzstangen durch Vibratoren so geordnet, dass sie in horizontaler Lage parallel nebeneinander liegen. In dieser Lage werden sie dann quergefördert, also quer zu ihrer Längsrichtung, wobei die Salzstangen dann gewogen werden, dann portionenweise in einen horizontalen Zylinder eingebracht werden, der dann um 90° gedreht wird, so dass dann die Salzstangen portionenweise verpackungsgerecht in vertikaler Richtung vorliegen. Bei dieser bekannten Anlage werden die Salzstangen mittels Vibratoren mehrmals umgelenkt, das bedeutet, dass erhebliche Krafteinwirkungen auf die Salzstangen erfolgen. Die Nachteile dieser bekannten Anlage sind darin zu sehen, dass die Salzstangen bis zur verpackungsgerechten vertikalen Stellung einen verhältnismässig langen Weg zurücklegen müssen, wobei auf diesem Weg mehrere Umlenkungen stattfinden. Weiterhin sind auf diesem langen Weg Vibratoren wirksam, die Kräfte auf die Salzstangen zur Einwirkung bringen. Die langen Wege und die mehreren Umlenkungen während des langen Weges können zu einem Bruch von Salzstangen führen, der natürlich nicht erwünscht ist. Weiterhin ist die Kapazität, also der Durchsatz pro Zeiteinheit nicht sehr hoch, da die Förderung durch Vibratoren, auch wegen der Bruchgefahr der Salzstangen, begrenzt ist.

Es wird die Schaffung einer Anlage bezweckt, mit der die vorerwähnten Nachteile vermieden werden können. So sollen die Salzstangen zum verpackungsgerechten Ordnen kürzere Wege zurücklegen; weiterhin sollen die mehrfachen Umlenkungen vermieden werden können. Weiterhin sollen die Salzstangen nicht durch Vibratoren gefördert werden. Hierdurch ist es dann auch möglich eine höhere Kapazität zu erhalten. Weiterhin soll die zu schaffende Anlage eine einfache Konstruktion aufweisen können, wodurch die Anlage kostengünstig und wenig störanfällig wird.

Die erfindungsgemässe Anlage ist gekennzeichnet durch mehrere, auf einer Kreisbahn um eine Vertikale liegenden, nach unten gerichtete Fallrohre zwischen obenliegenden Wägevorrichtungen für Salzstangen-Schüttgut und untenliegenden Abnahmevorrichtungen für Salzstangen-Portionen, dass die Querschnitts-Abmessung eines jeden Fallrohres nur für eine Teilmenge einer Salzstangen-Portion bemessen ist, dass jedes Fallrohr entlang seiner Erstreckung nach unten in Abschnitte unterteilt ist, dass zumindest einer dieser Abschnitt mit einem Vibrator verbunden ist, und dass zwischen diesen Abschnitten horizontal bewegliche Absperrschieber zum schrittweise Fördern der Teilmengen und Zusammenführen dieser zu einer Portion durch freien Fall angeordnet sind.

Durch diese erfindungsgemässe Anlage ist es nunmehr möglich, dass die Salzstangen allein durch die Fallrohre parallel zueinander ausgerichtet und in die verpackungsgerechte vertikale Stellung gebracht werden.

In der Zeichnung ist ein Ausführungsbeispiel des Erfindungsgegenstandes dargestellt. Es zeigen:
Figur 1 eine schematische Seitenansicht der Anlage,
Figur 2 eine Ansicht in Richtung des Pfeiles A in Figur 1, also auf das obere Ende eines Fallrohres,
Figur 3 eine Ansicht auf die Fallrohre nach der Linie III-III in Figur 1, und
Figur 4 eine Ansicht auf die Fallrohre nach der Linie IV-IV in Figur 1.

Die zu ordnenden üblichen Salzstangen haben zum Beispiel einen Durchmesser von 4-5 mm und eine Länge von 120 mm. Solche als Schüttgut angelieferten Salzstangen sollen zu Portionen verpackungsgerecht geordnet werden, wobei eine Portion z.B. 250 g betragen kann. Dieses Soll-Gewicht soll jeweils möglichst genau eingehalten werden.

Die als Schüttgut angelieferten Salzstangen werden in Figur 1 von oben her in nicht dargestellter Weise auf einen Verteiler gebracht, der die als Schüttgut angelieferten Salzstangen zu mehreren Wägevorrichtungen 1 liefert. Die Anlage kann z.B. 10 solche Wägevorrichtungen 1 aufweisen, die auf einer Kreisbahn um eine Vertikale 2 liegen. In Figur 1 sind lediglich zwei solche Wägevorrichtungen 1 dargestellt. Jede Wägevorrichtung wiegt eine Teilmenge der erwähnten Portion, z.B. ein Drittel oder ein Viertel der Portion. Bei zehn Wägevorrichtungen 1 werden also zehn Teilmengen gewogen und bereitgestellt, so dass also beim Zusammenfügen einer Portion von 250 g aus z.B. vier Teilmengen in jeder Wägevorrichtung 1 eine Teilmenge von etwa 62,5 g bereitgestellt wird.

Die Anlage nach Figur 1 hat mehrere, auf einer Kreisbahn um die Vertikale 2 liegende, nach unten gerichtete Fallrohre 3, wobei jedes Fallrohr 3 in Abschnitte 4-9 unterteilt ist. Bei einer Anlage mit den erwähnten zehn Wägevorrichtungen 1 sind dann auch zehn Fallrohre 3 vorhanden. Jedes Fallrohr 3 ist nach unten gerichtet und erstreckt sich zwischen einer zugeordneten obenliegenden Wägevorrichtung 1 und einer untenliegenden Abnahmevorrichtung 10. Wie bereits erwähnt, befindet sich die Teilmenge an Salzstangen noch als Schüttgut in der Wägevorrichtung 1. Von den insgesamt zehn Teilmengen (zehn Wägevorrichtungen 1) werden über einen nicht dargestellten Rechner diejenigen drei Wägevorrichtungen bestimmt, die zur gleichen Zeit ihre Teilmengen durch Oeffnen einer Bodenklappe in der Wägevorrichtung nach unten in die Fallrohre 3 abgeben, wobei diejenigen drei Wägevorrichtungen bestimmt werden, deren gewogene Teilmengen zusammen dem erwähnten Soll-Gewicht am nächsten kommen.

Es soll nunmehr der Aufbau eines Fallrohres 3 erläutert werden, wobei alle Fallrohre der Anlage den gleichen Aufbau haben. Der oberste Abschnitt 4 des Fallrohres 3 ist aus Figur 1 und 2 ersichtlich. Der Abschnitt 4 hat einen Mündungsrand 11, der dem Boden der Wägevorrichtung 1 zugewandt ist. Die Querschnitts-Abmessung des Abschnitts 4 ändert sich sehr vom Mündungsrand 11 bis zum entgegengesetzten Mündungsrand 12 beim Abschnitt 5. Der Abschnitt 4 hat im wesentlichen eine Trichterform, wobei der Querschnittsverlauf des Abschnitts 4 sehr wichtig ist, damit die als Schüttgut von der Wägevorrichtung 1 zur Querschnittsfläche 11 fallenden Salzstangen durch die Innenwandung des Abschnitts 4 so zueinander ausgerichtet werden, dass sie als gebündelte Teilmenge in den nächsten Abschnitt 5 eintritt. Dieser Abschnitt 5 ist sozusagen ein Anschlusskonus an den trichterförmigen Abschnitt 4. An den Abschnitt 5 schliesst sich ein zylindrischer Abschnitt 6 an, der als Bodenfläche einen ersten Schieber 13 aufweist. Von insgesamt wiederum zehn solchen auf einer Kreisbahn um die Vertikale 2 liegenden Abschnitten 6 befinden sich in drei ausgewählten davon die drei erwähnten Teilmengen in gebündelter vertikaler Lage, auf dem Schieber 13 stehend. In dieser Stellung der Teilmengen ist aber noch nicht gewährleistet, dass nicht einzelne Salzstangen aufeinander stehen, da durch die Salzkörnchen an der Mantelfläche der Salzstangen besondere Vorkehrungen getroffen werden müssen, dass keine Salzstangen in Längsrichtung aufeinandersitzen.

Genauso wie die erwähnten Bodenklappen der Wägevorrichtungen 1 intermittierend arbeiten und somit immer schrittweise die Teilmengen in die Fallrohre gelangen, wird der erste Schieber 13 schrittweise geöffnet, so dass die zugeordneten Teilmengen von den Abschnitten 6 in die darunterliegenden Abschnitte 7 fallen und hierbei auf einem zweiten Schieber 14 am Boden der Abschnitte 7 aufstehen. Die einander zugeordneten Teilmengen befinden sich nunmehr in den Abschnitten 7. Jeder Abschnitt 7 hat mindestens die doppelte Länge einer Salzstange, damit auch in axialer Richtung aufeinandersitzende Salzstangen im Abschnitt 7 Platz finden. Die Abschnitte 7 sind mit einem Vibrator 15 verbunden, durch dessen Wirkung alle Abschnitte 7 und die darin befindlichen Salzstangen zu Vibrationen angeregt werden, so dass auch eventuell noch aufeinanderstehende Salzstangen in ihre nebeneinanderliegende Lage gebracht werden, so dass also das ganze Bündel der Teilmenge die erwähnte Länge von 120 mm aufweist.

Figur 3 zeigt eine Draufsicht auf die Abschnitte 7 der Fallrohre, wobei man sieht, dass die Abschnitte 7, in einer Querebene zur Vertikalen 2 liegend, zu einem Ring zusammengefasst sind. Dieser ganze Ring aus Abschnitten 7 wird durch den Vibrator 15 vibriert.

Wird dann der zweite Schieber 14 schrittweise geöffnet, so fallen die ausgewählten drei Teilmengen in die darunter befindlichen Abschnitte 8 und 9, wobei Figur 4 eine Draufsicht auf die Abschnitte 8 zeigt. Diese sind wiederum zu einem Ring von Abschnitten 8 zusammengefasst, wobei die Abschnitte etwa wabenförmig zueinander liegen. Im Zentrum liegt ein Rohr 16, durch das die Teilmengen noch voneinander getrennt liegen. Die Abschnitte 8 und 9 verlaufen konisch nach unten, so dass die Teilmengen immer mehr zum Zentrum, d.h. zur Vertikalen 2 hin angenähert werden, wobei auch das Rohr 16 konisch nach unten verjüngt wird und schliesslich endigt. Die ausgewählten Teilmengen sind dann zusammengefasst worden und stehen auf einem dritten Schieber 17. Unterhalb des dritten Schiebers 17 befinden sich die Abnahmevorrichtungen 10 für die Portionen. Die Abnahmevorrichtungen 10 umfassen mehrere stehende Portionen-Rohre 18 für je eine Salzstangen-Portion. In Figur 1 ist nur ein solches Portionen-Rohr 18 dargestellt; bei einer Ausführungsform können z.B. drei Portionen-Rohre 18 vorhanden sein, die auf einem Drehtisch 19 stehen, dessen Drehachse 20 ausserhalb der Vertikalen 2 liegt. Diese Vertikale 2 kann man als Zentrumsachse der ganzen Anlage bezeichnen. Die vorerwähnten drei Portionen-Rohre werden über den Umfang verteilt angeordnet, so dass also der Drehtisch schrittweise jeweils eine Drehung von 120° durchführt.

Aus Figur 1 ist ersichtlich, dass die an die Wägevorrichtungen 1 anschliessenden Abschnitte 4 der Fallrohre 3 stärker zur Vertikalen 2 geneigt verlaufen als die restlichen Abschnitte 5-9 der Fallrohre. Die als Schüttgut angelieferten Salzstangen werden somit durch die Form der Abschnitte der Fallrohre geordnet und verpackungsgerecht in die vertikale Stellung gebracht, wobei lediglich an einer einzigen Stelle (Abschnitt 7) ein Vibrieren bereits vertikal stehender Salzstangen durchgeführt wird, so dass eine sehr schonende Behandlung der Salzstangen bei einem verhältnismässig kurzem Transportweg erreicht wird. Es entsteht somit wesentlich weniger Bruch und durch die vertikale Förderung der Salzstangen, schrittweise und im freien Fall, erfolgen wenig Krafteinwirkungen von aussen auf die Salzstangen. Da die Salzstangen nicht mittels Vibratoren gefördert werden, kann eine hohe Kapazität erreicht werden.

Von jedem Portionen-Rohr 18 wird dann die Salzstangen-Portion in nicht dargetellter Weise in vertikaler Lage in eine nicht dargestellte Verpackung abgegeben.

## Patentansprüche

1. Anlage zum verpackungsgerechten Ordnen von als Schüttgut angelieferten länglichen Nahrungsmitteln, wie z.B. Salzstangen, gekennzeichnet durch mehrere, auf einer Kreisbahn um eine Vertikale (2) liegenden, nach unten gerichtete Fallrohre (3) zwischen obenliegenden Wägevorrichtungen (1) für Nahrungsmittel-Schüttgut und untenliegenden Abnahmevorrichtungen (10) für Salzstangen-Portionen, dass die Querschnitts-Abmessung eines jeden Fallrohres (3) nur für eine Teilmenge einer Nahrungsmittel-Portion bemessen ist, dass jedes Fallrohr (3) entlang seiner Erstreckung nach unten in Abschnitte (4-9) unterteilt ist, dass zumindest einer (7) dieser Abschnitte (4-9) mit einem Vibrator (15) verbunden ist und dass zwischen diesen Abschnitten (4-9) horizontal bewegliche Absperrschieber (13,14,17) zum schrittweise Fördern der Teilmengen und Zusammenführen dieser zu je einer Portion durch freien Fall angeordnet sind.

2. Anlage nach Anspruch 1, dadurch gekennzeichnet, dass der an eine Wägevorrichtung (1) anschliessende Abschnitt (4) von jedem Fallrohr (3) stärker zur Vertikalen (2) geneigt verläuft als die restlichen Abschnitte (5-9) dieses Fallrohres (3).

3. Anlage nach Anspruch 1 oder 2, gekennzeichnet durch Abschnitte (7,8,9) der Fallrohre (3), die in einer Querebene zur Vertikalen (2) liegend, zu einem Ring von Abschnitten (7,8,9) zusammengefasst sind.

4. Anlage nach einem der Ansprüche 1-3, dadurch gekennzeichnet, dass die zwischen einem ersten Absperrschieber (13) und einem zweiten Absperrschieber (14) befindlichen Abschnitte (7) aller Fallrohre (3) mit dem Vibrator verbunden (15) sind.

5. Anlage nach einem der Ansprüche 1-4, dadurch gekennzeichnet, dass die Abnahmevorrichtungen (10) stehende Portionen-Rohre (18) für je eine Nahrungsmittel-Portion umfassen, welche Portionen-Rohre (18) sich auf einem schrittweise antreibbaren Drehtisch (19) befinden, dessen Drehachse (20) ausserhalb der Kreisbahn-Achse (2) liegt.

6. Anlage nach einem der Ansprüche 1-5, dadurch gekennzeichnet, dass der an eine Wägevorrichtung (1) anschliessende Abschnitt (4) von jedem Fallrohr (3) als offene, trichterförmige Rinne (11,12) ausgebildet ist, dessen grössere Trichteröffnung (11) der Wägevorrichtung (1) zugewandt liegt.

7. Anlage nach Anspruch 1, dadurch gekennzeichnet, dass zehn Fallrohre (3) vorhanden sind.

8. Anlage nach Anspruch 5, dadurch gekennzeichnet, dass der Drehtisch (19) mit drei über den Umfang verteilt angeordneten Portionen-Rohren (18) versehen ist.

9. Anlage nach einem der Ansprüche 1-8, dadurch gekennzeichnet, dass drei Absperrschieber (13,14, 17) vorhanden sind.

## Claims

1. Installation for arranging elongate foodstuff, such as salt sticks, supplied as bulk material for packaging, characterised by several falling tubes (3) directed downwardly and arranged in a circle around a vertical axis (2) between upper weighing devices (1) for foodstuff bulk material and lower receiving devices (10) for portions of salt sticks, wherein the cross sectional size of each falling tube (3) is selected for only a sub part of a food stuff portion, wherein each falling tube (3) is divided into several sections (4-9) along its downward extension, wherein at least one (7) of these sections (4-9) is connected to a vibrator (15), and wherein horizontally displaceable blocking sliders (13,14,17) are arranged between these sections (4-9) for stepwise conveying the sub parts and merging these into a single portion by means of free fall.

2. Installation of claim 1 characterised in that the section (4) of each falling tube (3) adjacent to a weighing device (1) is running at a larger angle towards the vertical axis (2) than the remaining sections (5-9) of this falling tube (3).

3. Installation of claim 1 or 2 characterised by sections (7,8,9) of the falling tubes (3) that are combined to a ring of sections (7,8,9) in a plane transversal to the vertical axis (2).

4. Installation of one of the claims 1-3 characterised in that the sections (7) arranged between a first blocking slider (13) and a second blocking slider (14) of all falling tubes (3) are connected to the vibrator (15).

5. Installation of one of the claims 1-4 characterised in that the receiving devices (10) comprise upright portion tubes (18) each for one portion of food stuff, which portion tubes (18) are arranged on a rotating table (19) movable in steps, the rotation axis (20) of which lies outside the circle axis (2).

6. Installation of one of the claims 1-5 characterised in that the section (4) of each falling tube (3) adjacent to a weighing device (1) is designed as an open, funnel shaped channel (11,12), the larger funnel opening (11) of which is facing the weighing device (1).

7. Installation of claim 1 characterised in that ten falling tubes (3) are provided.

8. Installation of claim 5 characterised in that the rotating table (19) is provided with three portion tubes (18) distributed over its circumference.

9. Installation of one of the claims 1-8 characterised in that three blocking sliders (13,14,17) are present.

## Revendications

1. Dispositif pour ordonner en vue de l'empaquetage des baguettes comestibles délivrées en vrac, telles par exemples des baguettes salées, caractérisé par plusieurs tubes de chute (3) dirigés vers le bas, disposés en cercle autour d'une verticale (2), entre un dispositif supérieur de pesage (1) pour objets comestibles en vrac et des organes inférieurs (10) d'évacuation pour des portions de baguettes salées, que les dimensions de la section de chaque tube de chute (3) ne sont prévues que pour une fraction d'une portion d'objets comestibles, que chaque tube de chute (3) est divisé le long de son extension vers le bas en sections (4-9), qu'au moins l'une (7) de ces sections est accouplée à un vibrateur (15), et que des registres de fermeture mobiles horizontalement (13, 14, 17) sont disposés entre les sections (4-9) pour faire avancer les fractions pas-à-pas et pour les réunir en une portion par chute libre.

2. Dispositif selon la revendication 1, caractérisé en ce que la section (4) de chaque tube de chute (3) la plus proche du dispositif de pesage (1) est plus inclinée par rapport à la verticale (2) que les autres sections (5-9) de ce tube de chute (3).

3. Dispositif selon une des revendications 1 ou 2, caractérisé par des sections (7, 8, 9) des tubes de chute (3) disposées dans un plan transversal à la verticale (2) et réunies en un cercle de sections (7, 8, 9).

4. Dispositif selon une des revendications 1 à 3, caractérisé en ce que les sections (7) de tous les tubes de chute (3) situées entre un premier registre (13) et un second registre (14) sont accouplées au vibrateur (15).

5. Dispositif selon une des revendications 1 à 4, caractérisé en ce que les organes d'évacuation (10) comprennent des tubes-portion verticaux (18) prévus chacun pour une portion de produit comestible et placés sur une table tournante (19) dont l'axe de rotation (20) est extérieur à l'axe (2) du cercle.

6. Dispositif selon une des revendications 1 à 5, caractérisé en ce que la section (4) de chaque tube de chute (3) la plus proche du dispositif de pesage (1) forme une gouttière ouverte en forme d'entonnoir (11, 12) dont la plus grande ouverture d'entonnoir (11) est orientée vers le dispositif de pesage (1).

7. Dispositif selon la revendication 1, caractérisé en ce qu'il comporte dix tubes de chute (3).

8. Dispositif selon la revendication 5, caractérisé en ce que la table tournante (19) est munie de trois tubes-portion (18) répartis le long de sa périphérie.

9. Dispositif selon une des revendications 1 à 8, caractérisé en ce qu'il comporte trois registres (13, 14, 17).
